# EUROPÄISCHE PATENTSCHRIFT

(11) **EP 1 041 596 B1**
(45) Veröffentlichungstag und Bekanntmachung des Hinweises auf die Patenterteilung: **14.01.2004**
(21) Anmeldenummer: 00103371.1
(22) Anmeldetag: 23.02.2000
(51) Int. Cl.: H01H 71/16

(54) **Thermische Auslöseeinrichtung für Leitungsschutzschalter**
Thermal triggering device for circuit breaker
Dispositif de déclenchement thermique pour disjoncteur

(30) Priorität: 30.03.1999 DE 19914479
(43) Veröffentlichungstag der Anmeldung: 04.10.2000
(73) Patentinhaber: Heinrich Kopp AG, 63796 Kahl am Main (DE)
(72) Erfinder: Seubert, Bernd, 63808 Haibach (DE); Urban, Heiko, 63762 Gr. Ostheim (DE)
(74) Vertreter: Reinhard - Skuhra - Weise & Partner

(56) Entgegenhaltungen:
- EP-A- 0 451 678
- EP-A- 0 650 179
- EP-A- 0 926 694
- DE-C- 19 750 875

## Beschreibung

Die Erfindung betrifft eine thermische Auslöseeinrichtung für Leitungsschutzschalter.

Eine derartige thermische Auslöseeinrichtung ist bereits aus der gemäß Art. 54(3) und (4) EPÜ als Stand der Technik hinsichtlich der Neuheit zu berücksichtigenden EP-A-0 926 694 offenbart. Bei dieser Vorrichtung ist ein entgegen seiner Betätigungsrichtung vorgespannter Stößel vorgesehen, der bei einem Überstrom elektromagnetisch zum Anschlag an einen Abschnitt 10a eines Schwenkhebels 10 ausrückbar ist. Für die thermische Auslösung ist eine Bimetall-Schnappscheibenanordnung vorgesehen, die beim Umschnappen nicht an dem Betätigungsstößel, sondern direkt an einem Abschnitt des Betätigungshebels angreift.

Aus der EP-0 621 619 ist weiterhin eine thermische Auslöseeinrichtung für einen Leitungsschutzschalter bekannt, bei der eine indirekte Beheizung für eine Bimetall-Schnappscheibe dadurch vorgenommen wird, daß die von einer Erregerspule stammende Wärme über das gut wärmeleitende Gehäuse des Tragkörpers übertragen wird. Um bei dieser vorbekannten thermischen Auslöseeinrichtung eine Auslösesicherheit im vorgegebenen Grenzband zu verwirklichen, ist jedoch ein hoher Fertigungsaufwand im Bereich der Erregerspule erforderlich.

Der Erfindung liegt die Aufgabe zugrunde, eine thermische Auslöseeinrichtung für einen Leitungsschutzschalter der eingangs genannten Gattung hinsichtlich eines vergleichsweise geringeren Fertigungsaufwandes und einer vergleichsweise kürzeren Ansprechzeit weiterzubilden.

Erfindungsgemäß wird diese Aufgabe durch die im Anspruch 1 genannten Merkmale gelöst. Bevorzugte Merkmale, die die Erfindung vorteilhaft weiterbilden, sind den nachgeordneten Patentansprüchen zu entnehmen.

Gemäß der Erfindung wird somit eine thermische Auslöseeinrichtung für Leitungsschutzschalter mit einem in einem Tragkörper verschiebbar gelagerten und aus diesem durch einen erweiterten Kammerabschnitt vorstehenden Betätigungsstößel verfügbar gemacht, der thermisch direkt mittels einer im Kammerabschnitt randseitig gehaltenen Bimetall-Schnappscheibenanordnung ausrückbar ist, wobei in dem Kammerabschnitt zur thermischen Auslösung ein flächiges Heizelement für die Bimetall-Schnappscheibenanordnung vorgesehen ist. Hierdurch wird eine außerordentlich einfach herstellbare und zu gestaltende wirkungsvolle Beheizung durch ein Heizelement erreicht, das gezielt seine Wärme auf die Bimetallschnappscheibe abzugeben vermag und damit das Ansprechverhalten verbessert.

Dieses flächige Heizelement weist gemäß einer bevorzugten Ausgestaltung der Erfindung eine elektrische Widerstandsheizung auf und läßt sich dadurch außerordentlich klein bauend ausbilden. Das Heizelement ist nach einer weiteren Ausgestaltung der Erfindung zu der der Bimetall-Schnappscheibenanordnung abgewandten Seite gewölbt, um es an die Form der Bimetall-Schnappscheibenanordnung vor Auslösung weitestgehend anzupassen.

Besonders günstig ist es für die vorgesehene Wärmeübertragung und die Montage des flächigen Heizelementes, wenn dieses scheibenförmig mit einem mittigen Durchlaß für den Betätigungsstößel und diametral gegenüberliegenden randseitigen elektrischen Anschlußfahnen gebildet ist. Dabei sind die Anschlußfahnen vorzugsweise an dem Rand des scheibenförmigen Heizelements angeformt und erstrecken sich bevorzugt parallel zueinander senkrecht zur Rückseite des Heizelements. Hierdurch ergeben sich besonders kompakte Einbaubedingungen zum Befestigen des Heizelements in dem Kammerabschnitt, wobei das flächige Heizelement in dem Kammerabschnitt bevorzugt mittels der durch eine rückseitige Kammerwand geführten Anschlußfahnen gehalten ist. Die Befestigung des Heizelements kann dabei entweder im Bereich der Anschlußfahnen selbst oder mittels eines Deckelrandes vorgesehen sein, der den Kammerabschnitt des Tragkörpers verschließt.

Dieser Deckel dient gleichzeitig auch zur randseitigen Halterung der Bimetallschnappscheibe derart, daß die Bimetallschnappscheibe ihre Schnappbewegung durchführen kann.

Das flächige Heizelement ist nach einer weiteren bevorzugten Ausgestaltung der Erfindung vor der Auslösung von der Bimetall-Schnappscheibenanordnung gleichmäßig beabstandet, um eine gute Wärmeübertragung zu erreichen.

Nach einer weiteren Ausgestaltung der Erfindung ist das flächige Heizelement mit Ausnehmungen derart gebildet, daß zwischen den Anschlußfahnen symmetrische Stromwege vorliegen. Vorzugsweise besitzt das Heizelement zwischen den Anschlußfahnen wenigstens zwei Durchbrechungen, die bevorzugt mit zwei nierenförmigen Ausnehmungen und einem in der Mitte zwischen den Anschlußfahnen liegenden Quersteg mit mittigem Durchlaßring gebildet sind.

Nachfolgend wird die Erfindung unter Bezugnahme auf die beigefügten Zeichnungen näher erläutert. Es zeigen:
- Fig. 1: einen Längsschnitt durch einen Überstromauslöser für Leitungsschutzschalter mit einer erfindungsgemäßen Ausbildung einer thermischen Auslöseeinrichtung;
- Fig. 2: eine schematisierte Schnittdarstellung der thermischen Auslöseeinrichtung im Bereich des Kammerabschnitts;
- Fig. 3: eine Vorderansicht auf ein flächiges Heizelement; und
- Fig. 4: eine linke Seitenansicht auf das in Fig. 3 gezeigte flächige Heizelement.

In Fig. 1 ist im Schnitt ein Überstromauslöser 10 gezeigt, der bei Leitungsschutzschaltern eingesetzt wird. Der Überstromauslöser 10 besteht aus einem rotationssymmetrischen hohlzylindrischen Tragkörper 11, an den sich ein im Durchmesser erweiterter Kammerabschnitt 12 anschließt, dessen offenes Ende mittels eines hohlen Deckels 13 geschlossen ist. In dem zylinderförmigen Tragkörper 11 ist ein Stößelführungskern 14 aus Eisen mit einer mittigen Bohrung im Bereich der Symmetrieachse des Tragkörpers 11 befestigt, in der ein Stößel 15 längs beweglich gelagert ist. Am hinteren Ende des Tragkörpers 11 ist in diesem ein längs beweglicher Anker 16 mit einer Bohrung zur Aufnahme des hinteren Endes des Stößels und einer Befestigungsfeder 17 vorgesehen, welche sich mit ihrem anderen Ende an dem Stößelführungskern 14 abstützt.

In dem Kammerabschnitt 12 ist eine mit einer Scheibe gebildete Bimetall-Schnappscheibenanordnung 18 randseitig gelagert, die in ihrer Mitte an einen am Stößel 15 angeformten Wulst 19 beim Umschnappen zur vorgesehenen Auslösung angreift. Zwischen der Schnappscheibenanordnung 18 und der Rückwand 20 des Kammerabschnitts 12 ist ein scheibenförmiges Heizelement 21 ortsfest in dem Kammerabschnitt 12 befestigt. Das flächige Heizelement 21 besitzt randseitig angeformte Anschlußfahnen 22 und 23, die sich senkrecht zur Rückseite des Heizelements zu einem nicht dargestellten elektrischen Anschluß erstrecken. Weggelassen ist in Fig. 1 zur Vereinfachung eine Erregerwicklung, durch die eine elektromagnetische Auslösung durch Bewegung des Ankers 13 vorgesehen ist.

In Fig. 2 sind unter Weglassung des Stößels 15 und des die Aufnahmekammer 12 nach vorn abschließenden Deckels 13 die Zuordnung zwischen der Bimetall-Schnappscheibenanordnung 18 und dem flächigen Heizelement 21 schematisiert dargestellt. Dabei ist ebenso, wie aus Fig. 4 ersichtlich, daß das flächige Heizelement 21 eine zu seiner Rückseite gerichtete Wölbung aufweist, die vor Auslösung der Bimetallscheibe 18 annähernd der Wölbung der Bimetallscheibe 18 entspricht. Der Abstand a zwischen der Bimetallscheibenanordnung 18 und dem flächigen Heizelement 21 ist annähernd konstant. Die in Fig. 2 dargestellte Schnittansicht der flächigen Heizeinrichtung ist nur schematisiert und kann statt dessen eine Ausbildung haben, wie in Fig. 3 in Draufsicht gezeigt.

In Fig. 3 besitzt das flächige Heizelement 21 eine kreisscheibenförmige Gestaltung, bei der die Anschlußfahnen 22 und 23 randseitig angeformt sind und die Fläche des Heizelements 21 eine mittige Durchlaßöffnung 24 für den Stößel 15 mit einem umgebenden Ring 25 und seitlich erstreckenden Stegen 26 aufweist. Zwischen den Anschlußfahnen 22 und 23 sind symmetrische, annähernd nierenförmige Ausnehmungen 28 und 29 gebildet.

Die Gestaltung des flächigen Heizelements 21 mit entsprechenden Ausnehmungen ist jedoch nicht auf diese dargestellte Ausführungsform beschränkt, sondern kann auch weitere und anders konfigurierte Ausnehmungen besitzen. Des weiteren kann auch die Dicke des flächigen Heizelements über dessen Fläche zwischen den Anschlußfahnen 22 und 23 variieren, um den jeweiligen Widerstandsheizungsbedürfnissen und der gewünschten optimalen Flächenabstrahlung mit größtmöglicher Abstrahlungswirkung Rechnung zu tragen. Dabei ist der Widerstand des Heizelements passend zu der vom Bimetall benötigten Heizleistung auszulegen. Die Bimetall-Schnappscheibenanordnung wird ständig über die gesamte Fläche beheizt und erreicht daher mit sehr geringer Verzugszeit die Temperatur des Heizelements, wodurch die Auslösung in den vorgegebenen Grenzbändern sicher erreicht wird. Dabei wird das Heizelement während des Auslösevorgangs nicht bewegt, und aufgrund des einfachen Aufbaus des Heizelements läßt sich die Montage mit einem einfachen Fügen verwirklichen.

## Patentansprüche

1. Thermische Auslöseeinrichtung für Leitungsschutzschalter mit einem mittig in einem Tragkörper (11) verschiebbar gelagerten und aus diesem durch einen erweiterten Kammerabschnitt (12) vorstehenden Betätigungsstößel (15), wobei in dem Kammerabschnitt (12) zur thermischen Auslösung ein flächiges Heizelement (21) für eine Bimetall-Schnappscheibenanordnung (18) vorgesehen ist, und wobei der Betätigungsstößel (15) thermisch mittels der im Kammerabschnitt (12) randseitig gehaltenen Bimetall-Schnappscheibenanordnung (18) ausrückbar ist.

2. Auslöseeinrichtung nach Anspruch 1,
**dadurch gekennzeichnet,**
**daß** das Heizelement (21) eine elektrische Widerstandsheizung aufweist.

3. Auslöseeinrichtung nach Anspruch 1 oder 2,
**dadurch gekennzeichnet,**
**daß** das Heizelement (21) zu der der Bimetall-Schnappscheibenanordnung (18) abgewandten Seite gewölbt ist.

4. Auslöseeinrichtung nach einem der vorangehenden Ansprüche,
**dadurch gekennzeichnet,**
**daß** das flächige Heizelement (21) scheibenförmig mit einem mittigen Durchlaß (24) für den Betätigungsstößel (15) und mit diametral gegenüberliegenden randseitigen elektrischen Anschlußfahnen (22, 23) gebildet ist.

5. Auslöseeinrichtung nach Anspruch 4,
**dadurch gekennzeichnet,**
**daß** die Anschlußfahnen (22, 23) an dem Rand des scheibenförmigen Heizelementes (21) angeformt sind und sich vorzugsweise parallel zueinander senkrecht zur Rückseite des Heizelements (21) erstrecken.

6. Auslöseeinrichtung nach einem der vorangehenden Ansprüche,
**dadurch gekennzeichnet,**
**daß** das Heizelement (21) in dem Kammerabschnitt (12) mittels eines diesen verschließenden hohlen Deckels (13) befestigt ist.

7. Auslöseeinrichtung nach einem der vorangehenden Ansprüche,
**dadurch gekennzeichnet,**
**daß** das Heizelement (21) in dem Kammerabschnitt (12) verdrehsicher mittels der durch eine rückseitige Kammerwand (20) geführten Anschlußfahnen (22, 23) gehalten ist.

8. Auslöseeinrichtung nach einem der vorangehenden Ansprüche,
**dadurch gekennzeichnet,**
**daß** das Heizelement (21) von der Bimetall-Schnappscheibenanordnung (18) vor deren Auslösung gleichmäßig beabstandet ist.

9. Auslöseeinrichtung nach einem der vorangehenden Ansprüche,
**dadurch gekennzeichnet,**
**daß** das flächige Heizelement (21) mit Ausnehmungen derart versehen ist, daß zwischen seinen Anschlußfahnen (22, 23) symmetrische Stromwege vorliegen.

10. Auslöseeinrichtung nach Anspruch 9,
**dadurch gekennzeichnet,**
**daß** zwischen den Anschlußfahnen (22, 23) wenigstens zwei Durchbrechungen (28, 29) vorgesehen sind.

11. Auslöseeinrichtung nach Anspruch 10,
**dadurch gekennzeichnet,**
**daß** das Heizelement (21) mit zwei nierenförmigen Ausnehmungen (28, 29) und einem in der Mitte zwischen den Anschlußfahnen (22, 23) liegenden Quersteg (26, 27) mit mittigem Durchlaßring (24, 25) gebildet ist.

## Claims

1. A thermal triggering device for circuit breaker, having an actuating plunger (15) which is displaceabley supported at a central position within a carrying element (11), said plunger protruding from said carrying element through an extended chamber portion (12), wherein a plane heating element (21) for thermal triggering of a bimetal snap-on disk arrangement (18) is provided within the chamber portion (12), and wherein said actuating plunger (15) is thermally disengageable by means of said bimetal snap-on disk arrangement being held at its edge within the chamber portion (12).

2. The thermal triggering device as claimed in claim 1, **characterized in that** said heating element (21) comprises an electric resistance heating.

3. The thermal triggering device as claimed in claim 1 or 2, **characterized in that** said heating element (21) is curved on its side opposite to said bimetal snap-on disk arrangement (18).

4. The thermal triggering device as claimed in any one of the preceding claims, **characterized in that** said plane heating element (21) is formed disk-like and comprises a central passage (24) for said actuating plunger (15) and electric terminal lugs (22, 23) which are arranged in diametral opposite positions at the edge of said heating element.

5. The thermal triggering device as claimed in claim 4, **characterized in that** said terminal lugs (22, 23) are shaped at the edge of the disk-like heating element (21) and that they extend preferably parallel to each other perpendicular to the rear of said heating element (21).

6. The thermal triggering device as claimed in any one of the preceding claims, **characterized in that** said heating element (21) is fixed within said chamber portion (12) by means of a hollowed cap (13) which closes said chamber portion.

7. The thermal triggering device as claimed in any one of the preceding claims, **characterized in that** said heating element (21) is held and prevented from turning within said chamber portion (12) via said terminal lugs (22, 23) being led through a rear chamber side.

8. The thermal triggering device as claimed in any one of the preceding claims, **characterized in that** said heating element (21) is equally distant to said bimetal snap-on disk arrangement (18) before triggering said bimetal snap-on disk arrangement.

9. The thermal triggering device as claimed in any one of the preceding claims, **characterized in that** said heating element (21) is provided with recesses in such a manner that symmetric paths of the current are formed between said terminal lugs (22, 23) of said heating element (21).

10. The thermal triggering device as claimed in claim 9, **characterized in that** at least two recesses (28, 29) are provided between said terminal lugs (22, 23).

11. The thermal triggering device as claimed in claim 10, **characterized in that** said heating element (21) is shaped with two kidney shaped recesses (28, 29) and a transverse web (26, 27) being centrally arranged between the terminal lugs (22, 23) and having a central passage ring collar (24, 25).

## Revendications

1. Dispositif de déclenchement thermique pour disjoncteur de protection de ligne, comprenant une tige-poussoir d'actionnement (15), qui est montée de manière centrale et mobile dans un corps formant enveloppe (11) et qui fait saillie hors de celui-ci en passant dans une partie élargie formant logement (12), tandis qu'il est prévu, dans la partie formant logement (12), pour le déclenchement thermique, un élément chauffant (21) mince pour un agencement bilame instantané (18), et dans lequel la tige-poussoir (15) peut être désembrayée de manière thermique à l'aide de l'agencement bilame instantané (18), maintenu au niveau du bord dans la partie formant logement (12).

2. Dispositif de déclenchement selon la revendication 1,
**caractérisé en ce que** l'élément chauffant (21) présente un chauffage par résistance électrique.

3. Dispositif de déclenchement selon la revendication 1 ou 2,
**caractérisé en ce que** l'élément chauffant (21) est arqué vers le côté dirigé à l'opposé de l'agencement bilame instantané (18).

4. Dispositif de déclenchement selon l'une des revendications précédentes,
**caractérisé en ce que** l'élément chauffant (21) mince est réalisé en forme de disque, avec une ouverture centrale (24) pour la tige-poussoir (15), et avec des broches de connexion électrique (22, 23) situées de manière diamétralement opposée et au niveau des bords.

5. Dispositif de déclenchement selon la revendication 4,
**caractérisé en ce que** les broches de connexion (22, 23) sont formées d'un seul tenant sur le bord de l'élément chauffant (21) en forme de disque et s'étendent, de préférence parallèlement l'une à l'autre, et perpendiculairement au côté arrière de l'élément chauffant (21).

6. Dispositif de déclenchement selon l'une des revendications précédentes,
**caractérisé en ce que** l'élément chauffant (21) est fixé dans la partie formant logement (12) à l'aide d'un couvercle creux (13) qui ferme celle-ci.

7. Dispositif de déclenchement selon l'une des revendications précédentes,
**caractérisé en ce que** l'élément chauffant (21) est maintenu dans la partie formant logement (12), de façon à ne pas tourner, à l'aide des broches de connexion (22, 23) qui sont menées à travers une paroi arrière du logement (20).

8. Dispositif de déclenchement selon l'une des revendications précédentes,
**caractérisé en ce que** l'élément chauffant (21) est régulièrement espacé de l'agencement bilame instantané (18) avant le déclenchement de celui-ci.

9. Dispositif de déclenchement selon l'une des revendications précédentes,
**caractérisé en ce que** l'élément chauffant (21) mince est pourvu d'évidements de telle manière qu'il existe, entre ses broches de connexion (22, 23) des chemins symétriques pour le courant.

10. Dispositif de déclenchement selon la revendication 9,
**caractérisé en ce qu'**il est prévu, entre les broches de connexion (22, 23), au moins deux découpures (28, 29) .

11. Dispositif de déclenchement selon la revendication 10,
**caractérisé en ce que** l'élément chauffant (21) est réalisé avec deux évidements (28, 29) réniformes et avec une barrette transversale (26, 27), située au milieu entre les broches de connexion (22, 23) et comportant un anneau central de passage (24, 25).
